# FASCICULE DE BREVET EUROPEEN

(11) **EP 0 025 444 B1**
(45) Date de publication et mention de la délivrance du brevet: **03.08.1983**
(21) Numéro de dépôt: 80900493.0
(22) Date de dépôt: 21.03.1980
(51) Int. Cl.: B63C 11/18

(54) **PROCEDES ET DISPOSITIFS POUR REGULER LA PRESSION PARTIELLE D'OXYGENE DU MELANGE GAZEUX DU CIRCUIT RESPIRATOIRE D'UN PLONGEUR**
VERFAHREN UND VORRICHTUNGEN ZUM REGELN DES PARTIELLEN SAUERSTOFFDRUCKS DER GASMISCHUNG DES ATMUNGSKREISLAUFS EINES TAUCHERS
PROCESSES AND DEVICES FOR REGULATING THE PARTIAL PRESSURE OF OXYGEN OF THE GAS MIXTURE IN A RESPIRATORY CIRCUIT OF A DIVER

(30) Priorité: 21.03.1979 FR 7907137; 05.10.1979 FR 7924850
(43) Date de publication de la demande: 25.03.1981
(73) Titulaire: LABORATOIRES DE MECANIQUES APPLIQUEES "LAMA", 91580 Etréchy (FR)
(72) Inventeur: LE MASSON, Yves, F-91150 Etampes (FR)
(74) Mandataire: Schrimpf, Robert
(86) Numéro de dépôt international: FR8000042
(87) Numéro de publication internationale: WO8002016

## Description

L'invention concerne des procédés et des dispositifs pour réguler la pression partielle d'oxygène du mélange gazeux du circuit respiratoire d'un plongeur, le plongeur étant équipé d'un appareil respiratoire fonctionnant en circuit fermé et étant relié à une chambre de veille située à distance et où règne une pression égale ou voisine de la pression atmosphérique, dans lesquels on prélève en continu un échantillon du mélange gazeux du circuit respiratoire du plongeur, on envoie cet échantillon dans la chambre de veille où on détermine la pression partielle d'oxygène de l'échantillon, et où on produit un signal électrique de commande si la pression déterminée devient inférieure à une valeur de consigne, et on utilise le signal de commande pour amener un mélange gazeux riche en oxygène au circuit respiratoire du plongeur. Un tel procédé tel qu'il est décrit dans le préambule de la revendication 1 est déjà connu par le document US-A-4 026 283.

Elle s'applique notamment au cas des plongeurs reliés à un sous-marin du type « crache- plongeur et évoluant à une profondeur pouvant atteindre 300 mètres.

L'intervention à grande profondeur de plongeurs à partir de sous-marin nécessite l'utilisation de systèmes respiratoires à faible consommation, la quantité de gaz stockable à bord des submersibles étant limitée.

Les systèmes respiratoires de ce type sont des " circuits termés» où la pression partielle d'oxygène est mesurée en vue de commander l'admission d'oxygène. Les dispositifs connus à ce jour sont de type compact. De ce fait, les conditions de pression et d'humidité imposent au dispositif électronique de mesure, une complexité et une qualité des composants tels que ces systèmes sont onéreux et réclament une surveillance et compétence particulières du plongeur. Or, il est certain que la fonction première du plongeur est d'effectuer un travail efficace. Il est pénalisant de lui imposer une préoccupation respiratoire alors qu'il est dans une situation de pression qui affecte ses réflexes, son esprit de décision et d'initiative.

La présente invention vise à libérer le plongeur de toute préoccupation respiratoire en confiant cette surveillance au personnel qui se trouve à proximité dans la chambre atmosphérique d'observation du sous-marin.

On y parvient, selon l'invention, grâce à un procédé dans lequel on amène ledit mélange gazeux riche en oxygène en quantité définie et préréglée par une injection déclenchée par le seul signal de commande et on utilise l'intervalle entre deux injections pour préparer ladite quantité définie.

En transférant tout le dispositif de mesure et de régulation dans la chambre atmosphérique, non seulement l'électronique fonctionne dans des conditions standards de pression et d'humidité, mais l'appareil respiratoire porté par le plongeur se réduit à un dispositif simple et peu encombrant.

Dans un exemple typique, le prélèvement est constitué par un débit compris dans la gamme 0,2 à 0,6 litre normal par minute.

Dans une réalisation préférée, on envoie l'échantillon du circuit respiratoire à la chambre de veille par un conduit capillaire en sorte que la variation de la pression partielle d'oxygène à la sortie du capillaire reproduise la variation de cette pression à l'entrée du capillaire, donc dans le circuit respiratoire, avec un retard, la section du capillaire étant choisie pour limiter la durée du transfert de l'échantillon le long du capillaire.

Dans une réalisation préférée, on prépare ladite quantité définie en chargeant une capacité avec le mélange riche en oxygène sous une pression différentielle déterminée.

Dans une réalisation préférée, on réalise ladite injection en déchargeant, dans un simple conduit aboutissant au circuit respiratoire, une capacité préalablement remplie du mélange riche en oxygène sous une pression différentielle déterminée.

L'invention n'est pas limitée à cette application.

Ainsi, l'appareil respiratoire qui équipe le plongeur pour lui fournir le mélange gazeux qu'il doit respirer, au lieu d'être porté par le plongeur, peut être une chambre ou un caisson dans lequel se trouve le plongeur et dans lequel règle une atmosphère qui est respirée par le plongeur.

Selon une application, l'appareil respiratoire est une chambre dans laquelle se trouve le plongeur et qui contient un mélange gazeux respiré par le plongeur.

Dans un cas, cette chambre est une chambre hyperbar placée dans un local constituant la chambre de veille et destinée à simuler la profondeur de plongée.

Dans un autre cas, la chambre est un caisson de travail immergé à la profondeur de travail.

Dans une autre application, le plongeur évolue dans l'eau à partir d'une chambre immergée constituant une chambre de plongeur reliée à une chambre de veille située à bord d'un navire de surface, et l'on prépare le mélange gazeux dans cette chambre immergée.

On décrira ci-après ces diverses applications, en référence aux figures du dessin joint sur lequel :
La Figure 1 est un schéma général du dispositif ;
La Figure 2 est un schéma du circuit respiratoire du plongeur ;
La Figure 3 est un schéma d'une partie du dispositif ;
La Figure 4 est un schéma d'un dispositif conforme à l'invention dans le cas d'une chambre hyperbar ;
La Figure 5 est une variante du dispositif de la Figure 4 ;
La Figure 6 est un schéma d'un dispositif conforme à l'invention dans le cas d'un caisson de travail ;
La Figure 7 est une variante du dispositif de la Figure 6 ; et
La Figure 8 est un schéma d'un dispositif conforme à l'invention dans le cas d'une tourelle de plongée.

La Figure 1 montre un sous-marin « crache- plongeur 1 qui comprend une chambre de veille 2 où règne la pression atmosphérique et où se tient le personnel de surveillance et un compartiment 3 à la pression du fond où se tiennent les plongeurs. On suppose qu'un plongeur 4 est sorti de ce compartiment et évolue en eau profonde, disons à 100-300 mètres.

Le plongeur 4 est équipé d'un dispositif respiratoire (Figures 1 et 2) qui constitue un circuit respiratoire fermé comprenant un embout ou masque 5 relié par deux tubulures 6, 7 à un sac souple 8 de quatre à cinq litres. Des clapets anti- retour 9 assurent la circulation des gaz dans le sens indiqué par les flèches, de façon en soi connue. Le circuit comprend une cartouche 10 pour la fixation du gaz carbonique expiré et un clapet 11 pour la décharge d'un trop-plein de gaz, s'il y a lieu.

Selon l'invention, ce circuit (par exemple dans la région du sac 8) est relié au sous-marin par un ombilical 12 qui contient deux conduits 13, 14 communiquant avec l'intérieur du circuit.

Le conduit 13 est un conduit capillaire de très faible section (de l'ordre de 0,5 mm de diamètre) qui relie le circuit à un appareil de mesure 15 situé dans la chambre de veille 2 du sous-marin.

L'appareil 15 mesure en continu la pression partielle d'oxygène du gaz prélevé par le capillaire 13 et fournit, en fonction de cette mesure, un signal électrique qui commande par une liaison 16 un distributeur électro-pneumatique à trois voies 17 situé dans la chambre de plongée.

Le distributeur électro-pneumatique 17 (Figures 1 et 3) a une sortie 17a à laquelle aboutit l'autre conduit 14 de l'ombilical, comporte une entrée 17b reliée à un réservoir extérieur 18 de gaz respirable, par l'intermédiaire d'un détendeur 19 et, une autre entrée 17c reliée à une capacité 20 de volume C située par exemple dans le compartiment de plongée 3. Le distributeur 17 met la capacité 20 en relation soit avec le détenteur 19 soit avec le conduit 14.

Au repos du distributeur, la capacité 20 est en relation avec le détendeur et se charge à une pression différentielle stabilisée Δp. Au fonctionnement du distributeur, elle est mise en relation avec le conduit 14 dans laquelle elle se décharge en fournissant au plongeur une quantité CΔp de gaz respirable. La valeur de Ap est préréglée et définie en fonction du taux en oxygène du mélange gazeux utilisé.

Ainsi, à chaque décharge, la quantité d'oxygène fournie au plongeur est parfaitement définie. Entre deux injections, le circuit respiratoire du plongeur est fermé.

Le dispositif de mesure 15 est réglé pour fournir un signal électrique qui commande le distributeur afin de décharger la capacité 20 dans le conduit 14 dès que la pression partielle d'oxygène détectée est inférieure à une valeur de consigne minimale.

Par exemple, selon l'invention, les conditions sont réglées pour qu'à chaque déchargement la pression partielle d'oxygène du mélange gazeux respiré par le plongeur soit élevée d'une valeur constante de 200 mb. Entre deux injections, le circuit du plongeur est fermé et cette pression évolue entre la valeur de consigne minimale (par exemple 300 mb) et cette valeur majorée de 200 mb (soit 500 mb). La fréquence des injections dépend du travail fourni. Au repos, elle est d'environ une injection toutes les 2, 5 minutes.

Afin d'éliminer tout risque d'hyperoxie, le taux d'oxygène du mélange riche injecté est choisi pour qu'à la profondeur de travail, sa pression partielle d'oxygène soit proche de 1 000 mb. En cas de besoin, le plongeur peut alors utiliser ce mélange librement grâce à une liaison d'alimentation directe 21 qui relie le circuit respiratoire du plongeur au détendeur 19 sous le contrôle d'une commande manuelle 22. En particulier, cette alimentation à commande manuelle permet d'ajuster, si besoin est, le volume courant respiratoire.

Le mélange gazeux « riche en oxygène » est un mélange qui est plus riche que la valeur de consigne. A la limite, ce mélange peut être de l'oxygène pur.

Le dispositif convient le mieux pour des profondeurs de plongée de 20 à 300 mètres, le capillaire offrant un débit insuffisant à moins de 20 mètres et un temps de réponse excessif à plus de 300 mètres.

Dans les réalisations des Figures 4 à 7, le dispositif comprend :
- une chambre D où se trouve le plongeur ;
- un conduit capillaire de gaz 13 entre cette chambre et un appareil de mesure de la pression partielle d'oxygène 15 situé dans une chambre de veille où règne une pression voisine de la pression atmosphérique, cet appareil étant apte à mesurer la pression partielle d'oxygène du mélange gazeux de ladite chambre où se trouve le plongeur et à fournir un signal de commande lorsque cette pression devient inférieure à une valeur de consigne ;
- un conduit d'alimentation en gaz 14 débouchant dans la chambre où se trouve le plongeur ; et
- des moyens G pour préparer une quantité définie d'un gaz riche en oxygène et injecter ladite quantité dans ledit conduit d'alimentation sous la commande dudit signal de commande.

Les moyens G représentent l'ensemble des moyens 17 (distributeur), 19 (détendeur), et 20 (capacité) du dispositif de la Figure 1 ou des moyens équivalents.

Dans la réalisation de la Figure 4, la chambre D est une chambre hyperbar et les moyens G se trouvent à l'extérieur de la chambre, cet extérieur constituant la chambre de veille.

De préférence, le détendeur 19 est piloté par la pression à l'intérieur de la chambre D, cette liaison de pilotage étant représentée par la liaison en traits pointillés sur le dessin.

Dans la réalisation de la Figure 5, les moyens G sont placés à l'intérieur de la chambre hyperbar D (caisson de décompression ou chambre de saturation).

Dans la réalisation des Figures 6 et 7, la chambre D constitue un caisson de travail directement posé sur le site de travail et le plongeur y travaille au sec, sans masque respiratoire en sorte qu'il respire directement l'atmosphère de la chambre. Dans la réalisation de la Figure 6, le système pneumatique est situé dans une chambre de veille faisant partie d'un navire de surface N. Cette chambre est reliée au caisson de travail par le conduit capillaire 13 aboutissant à l'appareil de mesure 15 et par le conduit d'alimentation 14 reliant l'intérieur du caisson de travail au système pneumatique G.

Dans la réalisation de la Figure 7, le système pneumatique G est placé dans le caisson lui- même et la chambre de veille ne contient que l'appareil de mesure 15.

Dans la réalisation de la Figure 8, le dispositif comprend :
- un dispositif respiratoire en circuit fermé 8 porté par le plongeur ;
- une chambre de veille située à bord d'un navire de surface N et dans laquelle règne une pression voisine de la pression atmosphérique ;
- un conduit capillaire de gaz 13 entre ledit circuit et un appareil de mesure de la pression partielle d'oxygène 15 situé dans la chambre de veille, cet appareil étant apte à mesurer la pression partielle d'oxygène du mélange gazeux dudit circuit et à fournir un signal de commande lorsque cette pression devient inférieure à une valeur de consigne ;
- une chambre de plongeur immergée P munie de moyens G pour préparer une quantité définie d'un gaz riche en oxygène et pour injecter ladite quantité dans un conduit d'alimentation en gaz 12 reliant la chambre du plongeur au circuit respiratoire du plongeur, sous la commande dudit signal de commande.

## Revendications

1. Procédé pour réguler la pression partielle d'oxygène du mélange gazeux du circuit respiratoire d'un plongeur (4), le plongeur étant équipé d'un appareil respiratoire (5-11, D) fonctionnant en circuit fermé et étant relié (12) à une chambre de veille (2) située à distance et où règne une pression égale ou voisine de la pression atmosphérique, dans lequel on prélève en continu un échantillon du mélange gazeux du circuit respiratoire du plongeur, on envoie cet échantillon dans la chambre de veille où on détermine la pression partielle d'oxygène de l'échantillon, et où on produit un signal électrique de commande si la pression déterminée devient inférieure à une valeur de consigne, et on utilise le signal de commande pour amener un mélange gazeux riche en oxygène au circuit respiratoire du plongeur, caractérisé en ce qu'on amène ledit mélange gazeux riche en oxygène en quantité définie et préréglée par une injection déclenchée par le seul signal de commande et en ce qu'on utilise l'intervalle entre deux injections pour préparer ladite quantité définie.

2. Procédé selon la revendication 1, caractérisé en ce qu'on envoie l'échantillon du circuit respiratoire à la chambre de veille (2) par un conduit capillaire (13) en sorte que la variation de la pression partielle d'oxygène à la sortie du capillaire reproduise la variation de cette pression à l'entrée du capillaire, donc dans le circuit respiratoire, avec un retard, la section du capillaire étant choisie pour limiter la durée du transfert de l'échantillon le long du capillaire.

3. Procédé selon l'une des revendications 1 et 2, caractérisé en ce qu'on prépare ladite quantité définie en chargeant une capacité (20) avec le mélange riche en oxygène sous une pression différentielle déterminée.

4. Procédé selon l'une des revendications 1 à 3, caractérisé en ce qu'on réalise ladite injection en déchargeant, dans un simple conduit (14) aboutissant au circuit respiratoire, une capacité (20) préalablement remplie du mélange riche en oxygène sous une pression différentielle déterminée.

5. Procédé selon l'une des revendications 1 à 4, caractérisé en ce qu'on maintient le circuit respiratoire du plongeur fermé entre deux injections.

6. Procédé selon la revendication 1, caractérisé en ce que l'appareil respiratoire du plongeur comporte une chambre (D) où se trouve le plongeur et qui contient un mélange gazeux respiré par le plongeur.

7. Procédé selon la revendication 6, caractérisé en ce que ladite chambre (D) est une chambre hyperbar placée dans un local constituant la chambre de veille et destinée à simuler la profondeur de plongée.

8. Procédé selon la revendication 6, caractérisé en ce qu'on réalise ladite injection en déchargeant, dans un simple conduit (14) aboutissant dans la chambre hyperbar (D), une capacité (20) préalablement remplie du mélange riche en oxygène sous une pression différentielle déterminée.

9. Procédé selon la revendication 8, caractérisé en ce qu'on remplit ladite capacité (20) à partir d'une source (18) dudit mélange gazeux riche en oxygène par l'intermédiaire d'un détendeur (19) piloté par la pression dans la chambre hyperbar.

10. Procédé selon la revendication 6, caractérisé en ce que ladite chambre (D) est un caisson de travail immergé à la profondeur de travail.

11. Procédé selon la revendication 1, caractérisé en ce qu'on prépare ledit mélange gazeux dans une chambre immergée (D) constituant une chambre de plongeur reliée à une chambre de veille située à bord d'un navire de surface (N).

12. Dispositif pour l'application d'un procédé selon l'une des revendications 1 à 5 au cas d'un plongeur relié à un sous-marin (1) comprenant une chambre de veille (2) où règne une pression voisine de la pression atmosphérique, caractérisé en ce qu'il comporte :
- un dispositif respiratoire en circuit fermé (5-11) porté par le plongeur;
- un conduit capillaire de gaz (13) entre ce circuit et un appareil de mesure de la pression partielle d'oxygène (15) situé dans la chambre de veille (2), cet appareil étant apte à mesurer la pression partielle d'oxygène du mélange gazeux du circuit respiratoire et à fournir un signal de commande lorsque cette pression devient inférieure à une valeur de consigne ;
- des moyens (17-20) à bord du sous-marin pour préparer une quantité définie d'un gaz riche en oxygène ;
- un conduit d'alimentation en gaz (14) reliant le circuit respiratoire du plongeur au sous-marin ; et
- des moyens (17) associés à l'appareil de mesure (15) pour injecter ladite quantité dans ledit conduit d'alimentation (14) sous la commande dudit signal de commande.

13. Dispositif selon la revendication 12, caractérisé en ce qu'il comprend à bord du sous-marin 1 un dispositif pneumatique (17) relié à une réserve de gaz respirable riche en oxygène (18), à une capacité (20) et audit conduit d'alimentation (14), ce dispositif pneumatique étant commandé par l'appareil de mesure (15) pour établir une communication, soit entre la réserve (18) et la capacité (20) pour charger cette dernière, soit entre la capacité (20) et ledit conduit (14) pour décharger la capacité dans le conduit.

14. Dispositif selon l'une des revendications 12 ou 13, caractérisé en ce que le dispositif pneumatique (17) est situé dans un compartiment (3) du sous-marin (1) qui constitue une chambre de plongeur.

15. Dispositif pour la mise en oeuvre d'un procédé selon la revendication 6, caractérisé en ce qu'il comprend :
- une chambre (D) où se trouve le plongeur ;
- un conduit capillaire de gaz (13) entre cette chambre et un appareil de mesure de la pression partielle d'oxygène (15) situé dans une chambre de veille où règne une pression voisine de la pression atmosphérique, cet appareil étant apte à mesurer la pression partielle d'oxygène du mélange gazeux de ladite chambre où se trouve le plongeur et à fournir un signal de commande lorsque cette pression devient inférieure à une valeur de consigne ;
- un conduit d'alimentation en gaz (14) débouchant dans la chambre (D) où se trouve le plongeur, et
- des moyens (G) pour préparer une quantité définie d'un gaz riche en oxygène et injecter ladite quantité dans ledit conduit d'alimentation (14) sous la commande dudit signal de commande.

16. Dispositif selon la revendication 15, pour la mise en oeuvre d'un procédé selon l'une des revendications 2 et 3, caractérisé en ce que ladite chambre (D) où se trouve le plongeur est une chambre hyperbar.

17. Dispositif selon la revendication 15, pour la mise en oeuvre d'un procédé selon la revendication 4, caractérisé en ce que ladite chambre (D) où se trouve le plongeur est un caisson de travail immergé à la profondeur de travail.

18. Dispositif pour la mise en oeuvre d'un procédé selon la revendication 11, caractérisé en ce qu'il comprend :
- un dispositif respiratoire en circuit fermé (8) porté par le plongeur ;
- une chambre de veille située à bord d'un navire de surface et dans laquelle règne une pression voisine de la pression atmosphérique ;
- un conduit capillaire de gaz (13) entre ledit circuit et un appareil de mesure de la pression partielle d'oxygène (15) situé dans la chambre de veille, cet appareil étant apte à mesurer la pression partielle d'oxygène du mélange gazeux dudit circuit et à fournir un signal de commande lorsque cette pression devient inférieure à une valeur de consigne ;
- une chambre de plongeur (P) immergée munie de moyens (G) pour préparer une quantité définie d'un gaz riche en oxygène et pour injecter ladite quantité dans un conduit d'alimentation en gaz (14) reliant la chambre du plongeur au circuit respiratoire du plongeur sous la commande dudit signal de commande.

## Claims

1. A method of regulating the oxygen partial pressure of the gaseous mixture in the respiratory circuit of a diver (4), the diver being equipped with a respiratory apparatus (5-11, D) functioning in a closed circuit and being connected (12) to an observation chamber (2) located at a distance and in which a pressure prevails which is equal to or which approaches atmospheric pressure, in which method a sample is continuously taken from the gaseous mixture in the diver's respiratory circuit, this sample is conveyed into the observation chamber where the oxygen partial pressure of the sample is determined, and where an electrical control signal is produced if the pressure which has been determined drops below a set value, and the control signal is used for introducing a gaseous mixture which is rich in oxygen into the divers's respiratory circuit, characterised in that said gaseous mixture which is rich in oxygen is introduced in a defined and preregulated quantity by an injection which is triggered by the single control signal, and the interval between two injections is used for preparing said defined quantity.

2. A method according to claim 1, characterised in that the sample is conveyed from the respiratory circuit to the observation chamber (2) through a capillary tube (13) so that the variation in the oxygen partial pressure at the outlet of the capillary reproduces the variation in this pressure at the inlet of the capillary, thus in the respiratory circuit, with a delay, the cross-section of the capillary being selected to restrict the duration of the transfer of the sample along the capillary.

3. A method according to one of claims 1 and 2, characterised in that said defined quantity is prepared by charging a capacity (20) with the mixture rich in oxygen under a determined differential pressure.

4. A method according to one of claims 1 to 3, characterised in that said injection is produced by discharging into a single tube (14) terminating at the respiratory circuit, a capacity (20) which has previously been filled with the mixture rich in oxygen under a determined differential pressure.

5. A method according to one of claims 1 to 4, characterised in that the diver's respiratory circuit is maintained closed between two injections.

6. A method according to claim 1, character- lsed in that the respiratory apparatus of the diver comprises a chamber (D) in which the diver is located and which contains a gaseous mixture breathed by the diver.

7. A method according to claim 6, characterised in that said chamber (D) is a hyperbar chamber positioned in a locality forming the observation chamber and intended to simulate the diver depth.

8. A method according to claim 6, characterised in that said injection is produced by discharging into a single tube (14) terminating in the hyperbar chamber (D), a capacity (20) which has previously been filled with the mixture rich in oxygen under a determined differential pressure.

9. A method according to claim 8, characterised in that said capacity (20) is refilled from a source (18) of said gaseous mixture rich in oxygen by means of a reducing valve (19) controlled by the pressure in the hyperbar chamber.

10. A method according to claim 6, characterised in that said chamber (D) is a work tank immersed.. at the working depth.

11. A method according to claim 1, characterised in that said gaseous mixture is prepared in an immersed chamber (D) forming a divers' chamber connected to an observation chamber which is located on board a surface ship (N).

12. A device for implementing a method according to one of claims 1 to 5 in the case of a diver connected to a submarine (1) comprising an observation chamber (2) in which a pressure prevails which approaches atmospheric pressure, characterised in that it comprises :
- a respiratory device in a closed circuit (5-11) carried by the diver;
- a gas capillary tube (13) between this circuit and an apparatus (15) located in the observation chamber (2), for measuring the oxygen partial pressure, this apparatus being capable of measuring the oxygen partial pressure of the gaseous mixture in the respiratory circuit and of providing a control signal if this pressure drops below a set value ;
- means (17-20) on board the submarine for the preparation of a defined quantity of a gas which is rich in oxygen ;
- a gas supply tube (14) connecting the diver's respiratory circuit to the submarine ; and
- means (17) associated with the measuring apparatus (15) for injecting said quantity into said supply tube (14) on the command of said control signal.

13. A device according to claim 12, characterised in that it comprises on board the submarine (1) a pneumatic device (17) connected to a respirable gas reserve (18) which is rich in oxygen, to a capacity (20) and to said supply tube (14), this pneumatic device being controlled by the measuring apparatus (15) to establish a communication, either between the reserve (18) and the capacity (20) to charge the latter, or between the capacity (20) and said tube (14) to discharge the capacity into the tube.

14. A device according to one of claims 12 to 13, characterised in that the pneumatic device (17) is located in a compartment (3) of the submarine (1) which forms the divers' chamber.

15. A device for implementing a method according to claim 6, characterised in that it comprises :
- a chamber (D) in which the diver is located ;
- a gas capillary tube (13) between this chamber and an apparatus (15) for measuring the oxygen partial pressure located in an observation chamber in which a pressure prevails which approaches atmospheric pressure, this apparatus being capable of measuring the oxygen partial pressure of the gaseous mixture in said chamber in which the diver is located, and of providing a control signal if this pressure drops below a set value ;
- a gas supply tube (14) discharging into the chamber (D) in which the diver is located, and
- means (G) for preparing a defined quantity of a gas which is rich in oxygen and for injecting said quantity into said supply tube (14) on the command of said control signal.

16. A device according to claim 15 for implementing a method according to one of claims 2 and 3, characterised in that said chamber (D) in which the diver is located is a hyperbar chamber.

17. A device according to claim 15 for implementing a method according to claim 4, characterised in that said chamber (D) in which the diver is located is a work tank immersed at the working depth.

18. A device for implementing a method according to claim 11, characterised in that it comprises :
- a respiratory device (8) in a closed circuit carried by the diver;
- an observation chamber located on board a surface ship and in which a pressure prevails which approaches atmospheric pressure ;
- gas capillary tube (13) between said circuit and an apparatus (15) located in the observation chamber for measuring the oxygen partial pressure, this apparatus being capable of measuring the oxygen partial pressure of the gaseous mixture in said circuit and of providing a control signal if this pressure drops below a set value ;
- an immersed divers' chamber (P) provided with means (G) for preparing a defined quantity of a gas rich in oxygen and for injecting said quantity into a gas supply tube (14) connecting the divers' chamber to the respiratory circuit of the diver on the command of said control signal.

## Patentansprüche

1. Verfahren zum Regeln des Sauerstoffpartialdruckes der Gasmischung des Atemkreises eines Tauchers (4), wobei der Taucher mit einem im geschlossenen Kreis arbeitenden Atemgerät (5-11, D) ausgestattet und mit einer im Abstand liegenden Beobachtungskammer (2), in der ein dem Atmosphärendruck gleicher oder in der Nähe desselben liegender Druck herrscht, verbunden ist, gemäß welchem kontinuierlich eine Probe der Gasmischung des Atemkreises des Tauchers entnommen wird, diese Probe in die Beobachtungskammer gesandt wird, wo der Sauerstoffpartialdruck der Probe festgestellt und ein elektrisches Steuersignal erzeugt wird, wenn der festgestellte Druck einen Einstellwert unterschreitet, und das Steuersignal für die Zuführung eines sauerstoffreichen Gasgemisches in den Atemkreis des Tauchers verwendet wird, dadurch gekennzeichnet, daß das sauerstoffreiche Gasgemisch in definierter und voreingestellter Menge durch einen durch das alleinige Steuersignal ausgelösten Einschuß zugeführt wird und daß die Zeit zwischen zwei Einschüssen zur Herstellung der definierten Menge verwendet wird.

2. Verfahren nach Anspruch 1, dadurch gekennzeichnet, daß die Probe aus dem Atemkreis über eine Kapillarleitung (13) in die Beobachtungskammer (2) geleitet wird, so daß die Änderung des Sauerstoffpartialdrucks am Ausgang der Kapillarleitung die Änderung dieses Drucks am Eingang der Kapillarleitung und damit im Atemkreis mit einer Verzögerung wiedergibt, wobei der Kapillarquerschnitt gewählt ist, damit die Übertragungsdauer der Probe längs der Kapillarleitung begrenzt ist.

3. Verfahren nach einem der Ansprüche 1 und 2, dadurch gekennzeichnet, daß die definierte Menge durch Beladen eines Volumens (20) mit dem sauerstoffreichen Gemisch unter einem bestimmten Differenzdruck hergestellt wird.

4. Verfahren nach einem der Ansprüche 1 bis 3, dadurch gekennzeichnet, daß der Einschuß durch Entladen eines vorher mit dem sauerstoffreichen Gemisch unter einem bestimmten Differenzdruck gefüllten Volumens (20) in eine in den Atemkreis mündende einfache Leitung (14) realisiert wird.

5. Verfahren nach einem der Ansprüche 1 bis 4, dadurch gekennzeichnet, daß der Atemkreis des Tauchers zwischen zwei Einschüssen geschlossen gehalten wird.

6. Verfahren nach Anspruch 1, dadurch gekennzeichnet, daß das Atemgerät des Tauchers eine Kammer (D) umfaßt, wo sich der Taucher befindet und die eine durch den Taucher eingeatmete Gasmischung enthält.

7. Verfahren nach Anspruch 6, dadurch gekennzeichnet, daß die Kammer (D) eine in einem die Beobachtungskammer bildenden Raum angeordnete und zur Simulation der Tauchtiefe bestimmte Überdruckkammer ist.

8. Verfahren nach Anspruch 6, dadurch gekennzeichnet, daß der Einschuß durch Entladen eines vorher mit dem sauerstoffreichen Gasgemisch unter einem bestimmten Differenzdruck gefüllten Volumens (20) in eine in die Überdruckkammer (D) mündende einfache Leitung (14) realisiert wird.

9. Verfahren nach Anspruch 8, dadurch gekennzeichnet, daß das Volumen (20) von einer Quelle (18) für das sauerstoffreiche Gasgemisch aus über ein vom Druck in der Überdruckkammer gesteuertes Druckminderventil (19) gefüllt wird.

10. Verfahren nach Anspruch 6, dadurch gekennzeichnet, daß die Kammer (D) ein auf Arbeitstiefe getauchter Arbeitscaisson ist.

11. Verfahren nach Anspruch 1, dadurch gekennzeichnet, daß das Gasgemisch in einer getauchten Kammer (D) hergestellt wird, die eine mit einer an Bord eines Überwasserschiffes (N) liegenden Überwachungskammer verbundende Taucherkammer bildet.

12. Vorrichtung zur Durchführung eines Verfahrens nach einem der Ansprüche 1 bis 5 im Falle eines Tauchers, der mit einem Unterseeboot (1) verbunden ist, welches eine Beobachtungskammer (2) aufweist, wo ein im Bereich des Atmosphärendruckes liegender Druck herrscht, dadurch gekennzeichnet, daß sie
- eine vom Taucher getragene Atemvorrichtung mit geschlossenem Kreis (5-11) ;
- eine Gas-Kapillarleitung (13) zwischen diesem Kreis und einem in der Beobachtungskammer (2) liegenden Meßgerät für den Sauerstoffpartialdruck (15), wobei dieses Gerät für eine Messung des Sauerstoffpartialdruckes der Gasmischung des Atemkreises und für eine Lieferung eines Steuersignals, wenn dieser Druck einen Einstellwert unterschreitet, geeignet ist ;
- Mittel (17-20) an Bord des Unterseeboots zur Herstellung einer definierten Menge eines sauerstoffreichen Gases ;
- eine den Atemkreis des Tauchers mit dem Unterseeboot verbindende Gaszuführungsleitung (14) ; und
- dem Meßgerät (15) zugeordnete Mittel (17) für das Einschießen dieser Menge in die Zuführungsleitung (14) unter der Steuerung durch das Steuersignal aufweist.

13. Vorrichtung nach Anspruch 12, dadurch gekennzeichnet, daß sie an Bord des Unterseeboots (1) eine mit einem Vorrat (18) für atembares sauerstoffreiches Gas, einem Volumen (20) und der Zuführungsleitung (14) verbundene pneumatische Vorrichtung (17) aufweist, wobei diese pneumatische Vorrichtung durch das Meßgerät (15) hinsichtlich der Herstellung einer Verbindung entweder zwischen dem Vorrat (18) und dem Volumen (20) für eine Aufladung des letzteren oder zwischen dem Volumen (20) und der Leitung (14) für ein Entladen des Volumens in die Leitung gesteuert wird.

14. Vorrichtung nach einem der Ansprüche 12 oder 13, dadurch gekennzeichnet, daß die pneumatiache Vorrichtung (17) in einem eine Taucherkammer bildenden Abteil (3) des Unterseeboots (1) angeordnet ist.

15. Vorrichtung zur Durchführung eines Verfahrens nach Anspruch 6, dadurch gekennzeichnet. daß sie
- eine Kammer (D), wo sich der Taucher befindet;
- eine Gas-Kapillarleitung (13) zwischen dieser Kammer und einem Meßgerät (15) für den Sauerstoffpartialdruck, welches in einer Kammer liegt, wo ein Druck im Bereich des Atmosphärendruckes herrscht, wobei das Gerät für eine Messung des Sauerstoffpartialdruckes der Gasmischung der Kammer, wo sich der Taucher befindet, und für eine Lieferung eines Steuersignals, wenn dieser Druck einen Einstellwert unterschreitet, geeignet ist ;
- eine Gaszuführungsleitung (14), die in der Kammer (D), wo sich der Taucher befindet, mündet; und
- Mittel (G) zur Herstellung einer definierten Menge eines sauerstoffreichen Gases und zum Einschießen dieser Menge in die Zuführungsleitung (14) unter der Steuerung durch das Steuersignal aufweist.

16. Vorrichtung nach Anspruch 15 zur Durchführung eines Verfahrens nach einem der Ansprüche 2 und 3, dadurch gekennzeichnet, daß die Kammer (D), wo sich der Taucher befindet, eine Überdruckkammer ist.

17. Vorrichtung nach Anspruch 15 zur Durchführung eines Verfahrens nach Anspruch 4, dadurch gekennzeichnet, daß die Kammer (D), wo sich der Taucher befindet, ein auf Arbeitstiefe getauchter Arbeitscaisson ist.

18. Vorrichtung zur Durchführung eines Verfahrens nach Anspruch 11, dadurch gekennzeichnet, daß sie
- eine vom Taucher getragene Atemvorrichtung mit geschlossenem Kreis (8) ;
- eine an Bord eines Überwasserschiffes gelegene Beobachtungskammer, in der ein im Bereich des Atmosphärendrucks liegender Druck herrscht ;
- eine Gas-Kapillarleitung (13) zwischen dem Kreis und einem in der Beobachtungskammer liegenden Meßgerät (15) für den Sauerstoffpartialdruck, wobei dieses Gerät für eine Messung des Sauerstoffpartialdrucks der Gasmischung des Kreises und für eine Lieferung eines Steuersignals, wenn dieser Druck einen bestimmten Einstellwert unterschreitet, geeignet ist ;
- eine getauchte Taucherkammer (P), welche mit Mitteln (G) zur Herstellung einer definierten Menge eines sauerstoffreichen Gases und zum Einschießen dieser Menge in eine Gaszuführungsleitung (14), welche die Taucherkammer mit dem Atemkreis des Tauchers verbindet, unter der Steuerung durch das Steuersignal versehen ist, aufweist.
